# EUROPÄISCHE PATENTSCHRIFT

(11) **EP 1 543 745 B1**
(45) Veröffentlichungstag und Bekanntmachung des Hinweises auf die Patenterteilung: **12.07.2006**
(21) Anmeldenummer: 04026009.3
(22) Anmeldetag: 30.10.2004
(51) Int. Cl.: A47B 13/02

(54) **Tisch**
Table
Table

(30) Priorität: 18.12.2003 DE 20319677 U
(43) Veröffentlichungstag der Anmeldung: 22.06.2005
(73) Patentinhaber: Zimmerlin, Frank, 79114 Freiburg (DE)
(72) Erfinder: Zimmerlin, Frank, 79114 Freiburg (DE)
(74) Vertreter: Goy, Wolfgang

(56) Entgegenhaltungen:
- DE-A1- 2 455 204
- DE-U1- 20 100 552
- US-A- 4 941 413

## Beschreibung

Die Erfindung betrifft einen Tisch nach dem Oberbegriff des Anspruchs 1, vgl. z.B. DE-A-24 55 204.

Tische sind in den vielfältigsten Ausführungsformen bekannt. Sie weisen ein auf dem Boden stehendes Fußgestell auf. Von diesem Fußgestell geht eine Säule nach oben ab, an der wiederum oberseitig ein Plattenuntergestell befestigt ist. Dieses Plattenuntergestell dient zur Auflagerung einer Tischplatte.

Der Nachteil bei diesen bekannten Tischen besteht darin, daß der Tisch letztendlich in seiner Formgestaltung immer gleich bleibt und keine Variationsmöglichkeiten vorgesehen sind.

Davon ausgehend liegt der Erfindung die **Aufgabe** zugrunde, einen Tisch der eingangs angegebenen Art mit einer Variationsmöglichkeit zu schaffen.

Die technische **Lösung** ist gekennzeichnet durch die Merkmale im Kennzeichen des Anspruchs 1.

Die Grundidee des erfindungsgemäßen Tisches besteht darin, daß dieser nicht mehr wie bisher in seiner Form fest vorgegeben ist, sondern daß vielmehr mit dem erfindungsgemäßen Tisch Variationsmöglichkeiten realisiert werden können. So schlägt die Erfindung vor, daß der Tisch um 180° auf den Kopf gestellt werden kann, wobei er in dieser Position gleichermaßen als voll funktionsfähiger Tisch dient. Dabei wird das Fußgestell zum Plattenuntergestell und - umgekehrt - das Plattenuntergestell zum Fußgestell. Auf das ursprüngliche Fußgestell kann die Tischplatte dann gleichermaßen aufgelagert werden. Somit ist erfindungsgemäß ein Tisch geschaffen, der zwei unterschiedliche äußere Erscheinungsformen besitzt, obwohl es sich um ein und dasselbe Gestell handelt.

Die Weiterbildung gemäß Anspruch 2 schlägt eine noch größere Variationsvielfalt vor, indem das Gestell des Tisches nicht nur auf den Kopf gestellt werden kann, sondern daß das Gestell des Tisches auch seitlich gekippt werden kann. Das Gestell ist dabei derart ausgebildet, daß das Tischgestell zum einen in dieser Kipposition einen festen Stand hat und daß zum anderen auf die Oberseite eine Tischplatte aufgelegt werden kann. Dabei kann der Tisch um zwei gegenüberliegende Seiten (Anspruch 3) oder gar um alle vier Seiten (Anspruch 4) kippbar sein. Bei der Variante, bei welcher der Tisch um alle vier Seiten kippbar ist, gibt es somit insgesamt sechs Aufstellmöglichkeiten. Bei der einhüllenden Außenkontur des Tischgestells handelt es sich um einen Quader.

Die Weiterbildung gemäß Anspruch 5 mit der schrägen Anordnung der Säule hat den Vorteil, daß das Tischbein nicht stört und die notwendige Beinfreiheit beläßt.

Vorzugsweise ist gemäß der Weiterbildung in Anspruch 6 das Fußgestell und/oder das Plattenuntergestell durch mehrere, miteinander verbundene Einzelstreben gebildet, welche in einer Ebene liegen. Die Grundidee besteht darin, daß die einzelnen Gestelle, nämlich das Fußgestell sowie das Plattenuntergestell jeweils Flächen definieren, auf denen das Gesamtgestell auf dem Boden aufliegt bzw. auf dem eine Tischplatte gelagert werden kann.

Die Weiterbildung hiervon gemäß Anspruch 7 schlägt unterschiedliche Formen für das Fußgestell sowie für das Plattenuntergestell vor. Dabei können gleiche Formen für das Fußgestell sowie das Plattenuntergestell miteinander kombiniert werden. Aber auch die Kombination von unterschiedlichen Formen für das Fußgestell einerseits sowie das Plattenuntergestell andererseits sind möglich.

Schließlich schlägt die Weiterbildung gemäß Anspruch 8 vor, daß die Streben linear oder gebogen ausgebildet sind. Dies bedeutet, daß das Fußgestell sowie das Plattenuntergestell entweder eckig oder abgerundet ausgebildet sind.

Ausführungsbeispiele eines erfindungsgemäßen Tisches werden nachfolgend anhand der Zeichnungen beschrieben. In diesen zeigt:
- Fig. 1a: eine erste Ausführungsform des Tisches;
- Fig. 1b: den Tisch in Fig. 1a, wobei das Tischgestell um 180° auf den Kopf gestellt ist;
- Fig. 2: eine zweite Ausführungsform des Tisches;
- Fig. 3: eine dritte Ausführungsform des Tisches;
- Fig. 4: eine vierte Ausführungsform des Tisches;
- Fig. 5: eine fünfte Ausführungsform des Tisches.

Der Tisch in Fig. 1a weist ein V-förmiges Fußgestell 1 auf. Von dem Scheitelpunkt des "V" geht eine Säule 2 schräg nach oben ab. Diese Säule 2 bildet bei ihrer Projektion auf die Horizontale die Winkelhalbierende zu dem "V" des Fußgestells 1. Das obere Ende der Säule 2 trägt ein Plattenuntergestell 3. Dieses ist bei dieser Ausführungsform H-förmig ausgebildet. Auf dem Plattenuntergestell 3 ist eine Tischplatte 4 gelagert.

Die Ausführungsvariante in Fig. 1b unterscheidet sich von der Ausführüngsvariante in Fig. 1a dadurch, daß das Tischgestell auf den Kopf gestellt ist. Dies bedeutet, daß das frühere H-förmige Plattenuntergestell 3 nunmehr das H-förmige Fußgestell 1 wird, während das ehemalige V-förmige Fußgestell 1 nunmehr das V-förmige Plattenuntergestell 3 wird, auf welchem die Tischplatte 4 gelagert ist.

Darüber hinaus kann das Tischgestell um die vier Seiten gekippt werden, so daß - nach wie vor - eine stabile Position auf dem Boden geschaffen ist und auf dem Tischgestell wiederum eine Tischplatte 4 gelagert werden kann.

Die Ausführungsform in Fig. 2 sieht - wie bei der Ausführungsform in Fig. 1a - ein V-förmiges Fußgestell 1 vor. Hier ist das Plattenuntergestell 3 jedoch durch eine Art "U" gebildet, wobei das obere Ende der Säule 3 in der Mitte der Basis des "U" angreift. Auch hier kann das Tischgestell auf den Kopf gestellt werden.

Die Ausführungsform in Fig. 3 sieht als Fußgestell 1 sowie als Plattenuntergestell 3 identische "U"-förmige Profile vor, wobei die beiden "U" 's jedoch entgegengesetzt gerichtet sind, so daß die schräge Säule 2 an den Mittelpunkten der Basis angreift.

Die Ausführungsform in Fig. 4 sieht als Fußgestell 1 ein "U" vor, während am oberen Ende der Säule 2 ein Plattenuntergestell 3 in Form eines "T" angeordnet ist. Auch hier ist es möglich, das Tischgestell auf den Kopf zu stellen, so daß dann das ehemalige T-förmige Plattenuntergestell 3 zum T-förmigen Fußgestell 1 wird, während das U-förmige ehemalige Fußgestell 1 zum U-förmigen Plattenuntergestell 3 wird.

Die Ausführungsform in Fig. 5 schließlich sieht als Fußgestell ein "V" vor. Von diesem "V" geht im Scheitelpunkt zunächst die Säule 2 senkrecht nach oben. Darüber hinaus gehen von den freien Enden des "V" zwei weitere Säulen senkrecht nach oben. Am oberen Ende der erstgenannten Säule 2 ist eine horizontale Strebe angeordnet, welche zusammen mit den beiden oberen Enden der zweitgenannten Säulen das Plattenuntergestell 3 definieren, auf welcher die Tischplatte 4 aufliegt. Auch hier besteht wiederum die Möglichkeit, das Tischgestell auf den Kopf zu stellen, so daß dann die Tischplatte 4 auf dem "V" aufliegt.

Weitere Variationsmöglichkeiten sind denkbar.

### Bezugszeichenliste

- 1: Fußgestell
- 2: Säule
- 3: Plattenuntergestell
- 4: Tischplatte

## Patentansprüche

1. Tisch
mit einem auf dem Boden stehenden Fußgestell (1),
mit einem Plattenuntergestell (3) zur Auflagerung einer Tischplatte (4) sowie
mit einer Säule (2) zwischen dem Fußgestell (1) und dem Plattenuntergestell (3),
**dadurch gekennzeichnet,**
**daß** das Tischgestell derart um 180° auf den Kopf stellbar ist,
**daß** das Fußgestell (1) dazu ausgelegt und dafür bestimmt ist, in seiner Funktion als Plattenuntergestell (3) zu dienen, und
**daß** - umgekehrt - das Plattenuntergestell (3) dazu ausgelegt und dafür bestimmt ist, in seiner Funktion als Fußgestell (1) zu dienen.

2. Tisch nach dem vorhergehenden Anspruch,
**dadurch gekennzeichnet,**
**daß** beim Kippen des auf dem Boden stehenden Tisches um eine seiner vier Seiten um 90° gleichermaßen ein Tisch geschaffen ist, welcher stabil auf dem Boden steht und auf dem eine Tischplatte (4) horizontal auflagerbar ist.

3. Tisch nach Anspruch 2,
**dadurch gekennzeichnet,**
**daß** der Tisch um zwei gegenüberliegende Seiten kippbar ist.

4. Tisch nach Anspruch 2 oder 3,
**dadurch gekennzeichnet,**
**daß** der Tisch um alle vier Seiten kippbar ist.

5. Tisch nach einem der vorhergehenden Ansprüche,
**dadurch gekennzeichnet,**
**daß** die Säule (2) bezüglich zur Vertikalen schräg angeordnet ist.

6. Tisch nach einem der vorhergehenden Ansprüche,
**dadurch gekennzeichnet,**
**daß** das Fußgestell (1) und/oder das Plattenuntergestell (3) durch mehrere, miteinander verbundene Einzelstreben gebildet ist, welche in einer Ebene liegen.

7. Tisch nach Anspruch 6,
**dadurch gekennzeichnet,**
**daß** das Fußgestell (1) und/oder das Plattenuntergestell (3) als H, V, U, C, T oder andere Buchstabenformen, insbesondere symmetrische Buchstabenformen gebildet ist.

8. Tisch nach Anspruch 7,
**dadurch gekennzeichnet,**
**daß** die Streben linear oder gebogen ausgebildet sind.

## Claims

1. Table with a base frame (1) standing on the ground, with a top support frame (3) for supporting a table top (4) and with a post (2) between the base frame (1) and the top support frame (3), **characterised in that** the table frame can be turned upside down by 180°, such that the base frame (1) is designed and intended to be used in its capacity as a top support frame (3), and **in that** - conversely - the top support frame (3) is designed and intended to be used in its capacity as a base frame (1).

2. Table according to the preceding claim, **characterised in that** when tilting the table standing on the ground by 90° about one of its four sides, a table is similarly provided, which stands stably on the ground and on which a table top (4) can be placed horizontally.

3. Table according to claim 2, **characterised in that** the table can be tilted about two opposing sides.

4. Table according to claim 2 or 3, **characterised in that** the table can be tilted about all four sides.

5. Table according to any one of the preceding claims, **characterised in that** the post (2) is arranged obliquely with respect to the vertical.

6. Table according to any one of the preceding claims, **characterised in that** the base frame (1) and/or the top support frame (3) is/are formed by a plurality of single struts which are connected to one another and are located in a plane.

7. Table according to claim 6, **characterised in that** the base frame (1) and/or the top support frame (3) is/are formed as H, V, U, C, T or other letter shapes, in particular symmetrical letter shapes.

8. Table according to claim 7, **characterised in that** the struts are linear or bent.

## Revendications

1. Table avec un pied-support (1) posé sur le sol, avec un support de plateau (3) pour soutenir un plateau (4) ainsi qu'une colonne (2) entre le pied-support (1) et le support de plateau (3), **caractérisée en ce**
**que** la monture de la table peut être placée à 180° sur la tête,
**que** le pied-support (1) est conçu et déterminé pour servir dans son fonctionnement de support de plateau (3), et
**que** - inversement - le support de plateau (3) est conçu et déterminé pour servir dans son fonctionnement comme pied-support (1).

2. Table selon la revendication précédente, **caractérisée en ce qu'**en renversant la table posée sur le sol autour d'un de ses quatre côtés à 90° est créée de manière identique une table, laquelle est posée de manière stable sur le sol et sur laquelle peut être placée horizontalement une plateau (4).

3. Table selon la revendication 2, **caractérisée en ce que** la table peut être renversée autour de deux côtés opposés.

4. Table selon la revendication 2 ou 3, **caractérisée en ce que** la table peut être renversée autour des quatre côtés.

5. Table selon l'une des revendications précédentes, **caractérisée en ce que** la colonne (2) est placée de manière oblique par rapport à la verticale.

6. Table selon l'une des revendications précédentes, **caractérisée en ce que** le pied-support (1) et/ou le support de plateau (3) est formé par plusieurs montants reliés les uns aux autres, lesquels sont situés dans un plan.

7. Table selon la revendication 6, **caractérisée en ce que** le pied-support (1) et/ou le support de plateau (3) est réalisé en forme de H, V, U, C, T ou en forme d'autres lettres, en particulier en forme de lettres symétriques.

8. Table selon la revendication 7, **caractérisée en ce que** les montants sont conçus de manière linéaire ou courbe.
